# EUROPÄISCHE PATENTSCHRIFT

(11) **EP 2 006 023 B1**
(45) Veröffentlichungstag und Bekanntmachung des Hinweises auf die Patenterteilung: **05.11.2014**
(21) Anmeldenummer: 08010859.0
(22) Anmeldetag: 14.06.2008
(51) Int. Cl.: B03C 3/86, B03C 3/41

(54) **Elektrostatischer Abscheider und sein Heizungssystem**
Electrostatic precipitator and its heating system
Précipitateur électrostatique et son système de chauffage

(30) Priorität: 19.06.2007 DE 102007028134
(43) Veröffentlichungstag der Anmeldung: 24.12.2008
(73) Patentinhaber: Robert Bosch GmbH, 70442 Stuttgart (DE)
(72) Erfinder: Steiner, Dietmar, Dr., 73642 Welzheim (DE)

(56) Entgegenhaltungen:
- EP-A1- 0 587 441
- EP-A2- 1 930 081
- WO-A1-89/12731
- GB-A- 250 499
- JP-A- 10 047 037
- JP-A- 2005 240 634
- JP-A- 2006 000 817
- SU-A1- 1 174 574

## Beschreibung

Die Erfindung betrifft einen elektrostatischen Abscheider, insbesondere für eine Abgasleitung einer Abgasreinigungsanlage, nach dem Oberbegriff des Patentanspruches 1. Weiter betrifft die Erfindung ein Heizungssystem zur Erzeugung von Energie mittels Verbrennen von einem Energieträger mit einem elektrostatischen Abscheider nach dem Oberbegriff des Anspruchs 8.

Aufgrund der Emissionen von Heizungsanlagen und globaler Bemühungen, derartige Emissionen zu reduzieren, werden bei Heizungsanlagen entsprechende Abgasreinigungsanlagen verwendet. Diese sollen insbesondere die schädlichen Stoffe und Partikel in Abgasen herausfiltern, so dass das verbleibende, gereinigte Abgas bedenkenlos an die Umwelt abgegeben werden kann. Insbesondere werden derartige Abgasreinigungsanlagen bei Biomasse-Heizanlagen eingesetzt, bei denen neben ansonsten ökonomischen und ökologischen Vorteilen eine erhöhte Emission an Schadstoffen in den Abgasen auftreten kann. Gerade die relativ hohe Emission an Feinstaub als ein Schadstoffanteil ist bei Biomasse-Heizungsanlagen ein Problem.

Aus der EP 1 193 445 A2 ist eine Abgasreinigungsanlage bekannt, welche für Biomasse-Heizungsanlagen zur Verringerung von Feinstaubemissionen verwendet wird. Die dort beschriebene Vorrichtung ist in einen Rauchgaskanal einbaubar und weist hierzu einen Deckel auf, der gasdicht auf eine zugehörige Öffnung an einem Rauchgaskanal aufsetzbar ist. An der Innenseite des Deckels ist über eine isolierende Halterung eine Sprühelektrode, zum Beispiel in Form eines gespannten Stabes, gehalten. Ein HochspannungsTransformator mit Gleichrichterfunktion erlaubt den Aufbau einer hohen Gleichspannung zwischen dem Draht und dem Deckel, welcher elektrisch leitend mit dem Ofenrohr verbunden ist, so dass dieses als Kollektorelektrode wirkt.

Ein derartiger Elektrofilter mit Sprühelektrode und Kollektorelektrode ist auch bekannt als elektrostatischer Abscheider. Dieser wird zur Abgasreinigung in einer Abgasleitung einer Heizungsanlage eingesetzt. Dabei wird durch die Sprühelektrode, welche etwa mittig durch die Abgasleitung verläuft und deshalb auch als Mittelelektrode bezeichnet wird, und einer zugeordneten, umgebenden Mantelfläche der Abgasleitung ein Kondensator gebildet, der bei einer zylinderrohrförmigen Ausbildung der Abgasleitung auch als Zylinderkondensator bezeichnet wird. Die Sprüh- oder Mittelelektrode weist dabei in der Regel einen kreisförmigen Querschnitt in Strömungsrichtung des Abgases auf, wobei der Durchmesser des Querschnitts oder auch der Krümmungsradius im Allgemeinen relativ klein ausgebildet ist (zum Beispiel kleiner als 0,4 mm). Um nun die Schadstoffe, genauer die nicht an die Umwelt abzugebenden Partikel, des Abgases aus dem Abgasstrom abzuscheiden, wird durch die Mittelelektrode und die durch die Mantelfläche gebildete Kollektorelektrode ein quer zur Strömungsrichtung verlaufendes Feld mit Feldlinien von der Mittelelektrode zur Kollektorelektrode gebildet. Hierzu wird an die Mittelelektrode eine Hochspannung angelegt, zum Beispiel in dem Bereich von 15 kV. Dadurch bildet sich eine CoronaEntladung aus, durch welche die in dem Abgas durch das Feld strömenden Partikel unipolar aufgeladen werden. Aufgrund dieser Aufladung wandern die Partikel durch die elektrostatischen Coulomb-Kräfte zur Innenwand der Abgasleitung, welche als Kollektorelektrode dient.

Die Hochspannung, welche an der Mittelelektrode anliegt, wird über eine Hochspannungszuführung von außen zur Mittelelektrode zugeführt. Diese verläuft in der Regel quer zu der Strömungsrichtung des Abgases, bevorzugt radial zu der Mittelelektrode. Um ein frühzeitiges Durchschlagen der Hochspannung zu der Innenwand der Abgasleitung zu verhindern, ist die Hochspannungszuführung mit einem Isolator ummantelt. Nachteil an dieser Isolierung ist, dass sich auf der Isolierung Abgaspartikel absetzen, welche bei entsprechender Anzahl an Partikel eine elektrisch leitende Oberfläche auf dem Isolator bilden, über welche die Mittelelektrode entladen werden kann. Dies führt zu einem Versagen des elektrostatischen Abscheiders.

Aus der nachveröffentlichten EP 1 930 081 A2 ist ein elektrostatischer Abscheider bekannt, der ein Partikelabweisemittel aufweist, dass direkt in den Isolator integriert ist. Alternativ wird vorgeschlagen, eine Fluidströmung parallel zum Isolator auszubilden und so die Anlagerung von Partikeln am Isolator zu verhindern.

In GB 250,499 wird ein elekrostatischer Abscheider beschrieben, wobei die Elektrodenzuführung außerhalb des eigentlichen Strömungskanals im Bereich einer Querschnittsverengnung des Strömungskanals angeordnet und dort mit Isolatoren versehen ist. Dabei wird ein Luftzug entlang der Außenseite des Strömungskanals zu den Isolatoren erzeugt, um eine Anlagerung von Partikeln zu verhindern. Zusätzlich sind eine seitliche Durchführungsöffnung für die Elektrodenzuführung mit Abweisemitteln abgeschirmt.

Der Erfindung liegt die Aufgabe zugrunde, einen elektrostatischen Abscheider zu schaffen, der diesen Nachteil überwindet und der insbesondere eine Ablagerung von Partikeln auf dem Isolator verhindert oder reduziert, um die Funktionsdauer des elektrostatischen Abscheiders zu erhöhen. Weiter liegt der Erfindung die Aufgabe zugrunde, eine Heizungsanlage mit einem erfindungsgemäßen Abscheider zu schaffen, die eine zuverlässige Abgasreinigung garantiert.

Erfindungsgemäß wird dies durch die Gegenstände mit den Merkmalen des Patentanspruches 1 und des Patentanspruchs 8 gelöst. Vorteilhafte Weiterbildungen sind den Unteransprüchen zu entnehmen.

Der elektrostatische Abscheider ist dadurch gekennzeichnet, dass bei einem erfindungsgemäßen elektrostatischen Abscheider, insbesondere für eine Abgasleitung einer Abgasreinigungsanlage, mit einem Strömungskanal mit einer Kanalwandung und einem Kanalinneren, durch welchen ein partikelbeinhaltendes Abgas in einer Strömungsrichtung strömt, einer sich in dem Kanalinneren im Wesentlichen in Strömungsrichtung erstreckenden Elektrode, und einer Elektrodenzuführung, um die Elektrode zu speisen, wobei die Elektrodenzuführung mit einem Isolator zumindest teilweise ummantelt ist, weiter ein Partikelabweisemittel umfasst ist, welches verhindert, dass sich Partikel des Abgases an dem Isolator ablagern.

In dem Strömungskanal ist durch die mit Hochspannung gespeiste Elektrode und die als Gegenelektrode fungierende Kanalwandung ein elektrisches Feld in dem Kanalinneren erzeugt. Dabei verlaufen die Feldlinien quer zur Strömungsrichtung des Abgases, bevorzugt rechtwinklig zur Elektrode. Quer zur Elektrode ist eine Elektrodenzuführung vorgesehen, welche die Elektrode mit Hochspannung von einer externen Spannungsquelle versorgt. Damit keine Entladung der Elektrode über die Elektrodenzuführung erfolgt, ist diese mit einem Isolator zumindest teilweise ummantelt. Der Isolator ist bevorzugt aus einem isolierenden Material umfassend Keramik und dergleichen gebildet.

In einem Ausführungsbeispiel ist der Strömungskanal als Rohr ausgebildet, bevorzugt als Rohr mit einem kreisförmigen Querschnitt in Strömungs- oder Längsrichtung. Die Elektrode erstreckt sich bevorzugt mittig in diesem Rohr in Strömungsrichtung und wird deshalb auch als Mittelelektrode bezeichnet. Die Mittelelektrode ist vorzugsweise drahtförmig mit einem ebenfalls kreisförmigen Querschnitt in Strömungsrichtung ausgebildet. Damit bilden Elektrode und Rohr eine Art Zylinderkondensator. Der Radius des Querschnitts den Mittelelektrode ist, verglichen mit dem Radius des Querschnitts des Rohrs, relativ klein und liegt bevorzugt in einem Bereich von 0,5 mm oder weniger. Die Spannung, welche über die Elektrodenzuführung an der Elektrode angelegt wird, ist eine Hochspannung und liegt bevorzugt in einem Bereich um die 15 kV.

In dem elektrischen Feld im Kanalinneren werden die Partikel aus ihrer Strömungsrichtung in Richtung der Kanalwandung abgelenkt und lagern sich an der Kanalwandung ab. Um zu verhindern, dass sich Partikel auf dem Isolator, der in das Kanalinnere zu der Elektrode hineinragt, ablagern, ist ein Partikelabweisemittel vorgesehen. Dies verhindert wirkungsvoll, dass aus ihrer Strömungsrichtung abgelenkte Partikel sich auf dem Isolator ablagern oder reduziert die Anzahl der sich auf dem Isolator ablagernden Partikel pro Zeiteinheit.

Erfindungsgemäß ist das Partikelabweisemittel beabstandet zu dem Isolator separat ausgebildet und umfasst mindestens eine Strömungsschildeinrichtung mit einer Heizeinrichtung.

Noch ein anderes Ausführungsbeispiel sieht vor, dass die Heizeinrichtung geeignet ist, eine äußere Oberfläche der Strömungsschildeinrichtung und/oder des Isolators auf eine für eine Thermophorese erforderliche Temperatur, die entsprechend höher ist, als die des umgebenden Abgase, aufzuwärmen.

In einer Ausführungsform ist die Heizeinrichtung ausgebildet, um die Strömungsschildeinrichtung und/oder den Isolator auf eine Temperatur zum Abbrennen von dort befindlichen Partikeln zu erwärmen.

Zudem ist in einer Ausführungsform vorgesehen, dass die Strömungsschildeinrichtung den Isolator zumindest teilweise umgibt, um den Isolator vor dem Auftreffen von Partikeln abzuschirmen.

Die Heizeinrichtung kann in und/oder an der Strömungsschildeinrichtung integriert sein. Insbesondere kann die Strömungsschildeinrichtung mehrteilig mit mehreren Strömungsschildeinheiten ausgebildet sein. Dabei kann die Strömungsschildeinrichtung hinsichtlich ihrer Größe und ihres Abstandes zu dem Isolator minimiert ausgebildet sein.

Das Heizungssystem ist dadurch gekennzeichnet, dass zur Erzeugung von Energie mittels Verbrennen von einem Energieträger wie Biomasse mit einer Feinstaub emittierendenHeizungsanlage wie eine Biomasse-Heizungsanlage zum Verbrennen des Energieträgers, wobei partikelbeinhaltende Abgase entstehen, ein erfindungsgemäßer elektrostatischer Abscheider vorgesehen ist.

Mit dem erfindungsgemäßen elektrostatischen Abscheider und dem erfindungsgemäßen Heizungssystem werden insbesondere die folgenden Vorteile realisiert:

Durch das Partikelabweisemittel wird weitestgehend verhindert, dass sich Partikel, insbesondere elektrisch leitende Partikel, auf der Isolatoroberfläche ablagern. Hierdurch kann eine Entladung über elektrisch leitende Partikel entlang des Isolators verhindert werden und es lässt sich somit die Funktionsfähigkeit des elektrostatischen Abscheiders wirkungsvoll verbessern.

Die Partikelabweisemittel sind einfach aufgebaut und lassen sich leicht realisieren. Durch die indirekte Beheizung, insbesondere Widerstandsbeheizung, der Hochspannungs-Isolationskeramik lässt sich ein leicht zu realisierendes Partikelabweisemittel realisieren. So muss eine geerdete Heizwicklung der Heizeinrichtung trotz ihrer nahen Anordnung an hochspannungsführenden Teilen des Abscheiders nicht durch gießfähige Keramik, keramische Klebstoffe und dergleichen hermetisch eingekapselt sein. Durch die bauliche Trennung der elektrischen Beheizung und der Hochspannungszuführung, nämlich durch ein beheiztes Strömungsschild ist eine unter Umständen aufwendigere Integration der Partikelabweisemittel in die Isolation umgehbar. Durch die Trennung lassen sich vergleichbare thermophoretische Effekte erzielen wie bei der Integration in der Keramik, d. h. bei einem direkt wirkenden Partikelabweisemittel. Hierdurch lässt sich eine verbesserte Standzeit sowie eine höhere Betriebssicherheit des Abscheiders realisieren.

Die Strömungsschildeinrichtung kann auf unterschiedlichste Weisen ausgeführt sein, so dass eine optimale Abschirmung des Isolators je nach Anwendungsfall realisierbar ist. Die Strömungsschildeinrichtung kann hinsichtlich der Form variierbar ausgeführt werden. Zudem lassen sich mehrere Strömungsschildeinrichtungen vorsehen. Die Strömungsschildeinrichtung kann aus mehreren Strömungsschildeinheiten ausgebildet sein.

Die Zeichnungen stellen mehrere Ausführungsbeispiele der Erfindung dar und zeigen in mehreren Figuren:
Fig. 1A-D schematisch vier verschiedene Ausführungsformen von Teilen eines elektrostatischen Abscheiders mit Partikelabweisemitteln um einen Isolator in einer quer geschnittenen Draufsicht und
Fig. 2 schematisch die Ausführungsform des Abscheiders nach Fig. 1D in einer geschnittenen Seitenansicht.

Fig. 1A-D zeigen schematisch vier verschiedene Ausführungsformen von Teilen eines elektrostatischen Abscheiders 1 mit Partikelabweisemitteln 2 um einen Isolator 3 in einer quer geschnittenen Draufsicht. Der Abscheider 1 umfasst eine Elektrode 4, hier als Sprüh- oder Mittelelektrode 4 ausgebildet. Zudem ist in den Figuren die Strömungsrichtung des Abgases durch einen Pfeil dargestellt, wobei die Strömungsrichtung im Wesentlichen parallel zu der Ausrichtung der Mittelelektrode 4 verläuft. Der Isolator 3 verläuft im Wesentlichen senkrecht zu der Mittelelektrode 4, d. h. vorliegend etwa in die Zeichenebene hinein bzw. hinaus. Analog zum Isolator 3 verläuft das Partikelabweisemittel 2, welches den Isolator 3 zumindest teilweise umgibt und somit als Strömungsschildeinrichtung 5 fungiert, senkrecht zu der durch den Pfeil dargestellten Strömungsrichtung. Die Strömungsschildeinrichtung 5 ist zumindest teilweise dem Isolator 3 in Strömungsrichtung vorgelagert. Die Fig. 1A bis 1D unterscheiden sich im Wesentlichen nur durch die Ausbildung der Partikelabweisemittel 2, so dass im Folgenden bei den Fig. 1A bis 1D auf eine ausführliche Beschreibung der der anderen Bauteile des Abscheiders 1 verzichtet werden kann.

Fig. 1A zeigt eine als Partikelabweisemittel 2 ausgebildete erste Strömungsschildeinrichtung 5a, welche im Querschnitt halbkreisförmig ausgebildet ist und etwa konzentrisch zu dem Isolator 3 (genauer dessen Mittelachse in die Zeichnungsebene) und beabstandet zu dieser ausgebildet ist. Der Abstand zwischen Isolator 3 und erster Strömungsschildeinrichtung 5a ist minimal und entlang des Umfangs des Isolators 3 in etwa konstant. In anderen Ausgestaltungen kann die Strömungsschildeinrichtung 5a als viertel- oder dreiviertel Bogen gestaltet sein, in noch anderen Ausgestaltungen nicht konzentrisch, sondern versetzt.

Fig. 1B zeigt eine zweite Strömungsschildeinrichtung 5b, welche im Querschnitt ringförmig ausgebildet ist und etwa konzentrisch zu dem Isolator 3 und beabstandet zu diesem ausgebildet ist und somit den Isolator 3 umfänglich komplett umgibt. Der Abstand zwischen Isolator 3 und zweiter Strömungsschildeinrichtung 5b ist minimal und entlang des Umfangs des Isolators 3 in etwa konstant.

Fig. 1C zeigt eine dritte Strömungsschildeinrichtung 5c, welche im Querschnitt vier vollkreisförmig ausgebildete Strömungsschildeinheiten 5c' umfasst, die benachbart zueinander angeordnet sind. Vorliegend kontaktieren sich die jeweils benachbart zueinander angeordneten Strömungsschildeinheiten 5c' umfänglich. Die vier Strömungsschildeinheiten 5c' sind auf einem Bogen, welcher konzentrisch zu dem Isolator 3 verläuft, angeordnet. Dabei sind die vier Strömungsschildeinheiten 5c' in Strömungsrichtung dem Isolator 3 vorgelagert angeordnet. In anderen Ausgestaltungen sind mehr als vier, beispielsweise 7 Strömungsschildeinheiten 5c vorgesehen oder weniger als vier, beispielsweise drei.

Fig. 1D zeigt eine vierte Strömungsschildeinrichtung 5d, welche im Querschnitt eine vollkreisförmige Strömungsschildeinheit 5d' aufweist, welche im Wesentlichen einer der Strömungsschildeinheiten 5c' entspricht. Die Strömungsschildeinheit 5d' ist benachbart zu dem Isolator 3, beabstandet zu diesem, angeordnet.

Die Strömungsschildeinrichtungen 5a-5d gemäß den Fig. 1A-1D sind so angeordnet, dass sie jeweils den Isolator 3 optimal gegen strömende Partikel abschirmen oder die Partikel optimal abweisen.

Fig. 2 zeigt schematisch die Ausführungsform des Abscheiders 1 nach Fig. 1D in einer geschnittenen Seitenansicht. Der Abscheider 1 umfasst in der dargestellten Ausführungsform einen nur teilweise dargestellten Strömungskanal 6. Der Strömungskanal 6 besteht aus einer umlaufenden Kanalwandung 7, welche abschnittsweise sichtbar ist, und einem davon eingeschlossenen Kanalinneren 8, durch welchen ein partikelbeinhaltendes Abgas in der Strömungsrichtung (siehe Pfeil) strömt. Weiter umfasst der Abscheider 1 die Mittelelektrode 4, welche sich im Wesentlichen entlang einer Mittelachse des Strömungskanals 6 in Strömungsrichtung erstreckt. Die Mittelelektrode 4 wird über eine Hochspannungs-Elektrodenzuführung 9 gespeist. Um die Elektrodenzuführung 9 ist der Isolator 3 angeordnet, so dass die Elektrodenzuführung 9 ummantelt ist und ein Überschlagen von Elektronen von der Mittelelektrode 4 zu der Elektrodenzuführung 9 verhindert wird. Die Elektrodenzuführung 9 und der Isolator 3 verlaufen im Wesentlichen senkrecht zu der Mittelektrode 4, hier in radialer Richtung, und durchdringen die Kanalwandung 7 vom Kanalinneren 8 nach außen. Parallel zu dem Isolator 3 verläuft das Partikelabweisemittel 2, welches ebenfalls die Kanalwandung 7 durchdringt. Das Partikelabweisemittel 2, welches als Strömungsschildeinrichtung 5d ausgebildet ist, ist beabstandet zu dem Isolator 3 angeordnet und ist im Wesentlichen zylindrisch ausgebildet. Die Strömungsschildeinrichtung 5d, welche die Strömungsschildeinheit 5d' umfasst, umfasst weiter eine Heizeinrichtung 10, welche hier als Heizdraht 10' ausgebildet ist. Der Heizdraht 10' wird in die Strömungsschildeinrichtung 5d' eingeführt und verläuft dort in etwa schleifenförmig im Inneren der Strömungsschildeinheit 5d', so dass der Heizdraht 10' von der Strömungsschildeinheit 5d' ummantelt ist. Dabei ist die Strömungsschildeinrichtung 5d' jedoch so ausgebildet, dass ausreichend Energie abgegeben wird, um einen thermophoretischen Effekt zu bewirken und damit Partikel von dem Isolator 3 abzuweisen.

## Patentansprüche

1. Elektrostatischer Abscheider (1) in einer Abgasleitung einer Abgasreinigungsanlage, mit einem Strömungskanal mit einer Kanalwandung (7) und einem Kanalinneren (8), durch welchen ein partikelbeinhaltendes Abgas in einer Strömungsrichtung strömt, einer sich in dem Kanalinneren (8) im Wesentlichen in Strömungsrichtung erstreckenden Elektrode (4) und einer Elektrodenzuführung (9) senkrecht zur Elektrode (4), um die Elektrode (4) zu speisen,
wobei die Elektrodenzuführung (9) mit einem Isolator (3) zumindest teilweise ummantelt ist,
wobei weiter ein Partikelabweisemittel (2) umfasst ist, welches verhindert, dass sich Partikel des Abgases an dem Isolator (3) ablagern, welches Partikelabweisemittel (2) beabstandet zu und separat von dem Isolator (3) ausgebildet ist,
**dadurch gekennzeichnet dass**,
das Partikelabweisemittel (2) mindestens eine Strömungsschildeinrichtung (5, 5a-5d) mit einer Heizeinrichtung (10, 10') umfasst,
und dass der *Isolator (3)* und das Partikelabweisemittel (2) im Wesentlichen im Kanalinneren (8) angeordnet sind.

2. Elektrostatischer Abscheider (1) nach Anspruch 1,
**dadurch gekennzeichnet, dass** die Heizeinrichtung (10, 10') geeignet ist, eine äußere Oberfläche der Strömungsschildeinrichtung (5, 5a-5d) und/oder des Isolators (3) auf eine für eine Thermophorese erforderliche Temperatur, die entsprechend höher ist, als die des umgebenden Abgases, aufzuwärmen.

3. Elektrostatischer Abscheider (1) nach einem der Ansprüche 1 bis 2,
**dadurch gekennzeichnet, dass** die Heizeinrichtung (10) ausgebildet ist, die Strömungsschildeinrichtung (5, 5a-5d) und/oder den Isolator (3) auf eine Temperatur zum Abbrennen von dort befindlichen Partikeln zu erwärmen.

4. Elektrostatischer Abscheider (1) nach einem der Ansprüche 1 bis 3,
**dadurch gekennzeichnet, dass** die Strömungsschildeinrichtung (5,5a-5d) den Isolator (3) zumindest teilweise umgibt, um den Isolator (3) vor dem Auftreffen von Partikeln abzuschirmen.

5. Elektrostatischer Abscheider (1) nach einem der Ansprüche 1 bis 4,
**dadurch gekennzeichnet, dass** die Heizeinrichtung (10,10') in und/oder an der Strömungsschildeinrichtung (5,5a-5d) integriert ist.

6. Elektrostatischer Abscheider (1) nach einem der Ansprüche 1 bis 5,
**dadurch gekennzeichnet, dass** die Strömungsschildeinrichtung (5,5c), mehrteilig mit mehreren Strömungsschildeinheiten (5c') ausgebildet ist.

7. Elektrostatischer Abscheider (1) nach einem der Ansprüche 1 bis 6,
**dadurch gekennzeichnet, dass** die Strömungsschildeinrichtung (5,5a-5d) hinsichtlich ihrer Größe und ihres Abstandes zu dem Isolator (3) minimiert ist.

8. Heizungssystem zur Erzeugung von Energie mittels Verbrennen von einem Energieträger wie Biomasse mit einer Feinstaub emittierenden Heizungsanlage wie eine Biomasse-Heizungsanlage zum Verbrennen des Energieträgers, wobei partikelbeinhaltende Abgase entstehen, und einem elektrostatischen Abscheider (1) nach einem der vorherigen Ansprüche 1 bis 7.

## Claims

1. Electrostatic precipitator (1) in an exhaust gas line of an exhaust gas purification system, the flow duct having a duct wall (7) and a duct interior (8), through which a particle-containing exhaust gas flows in a flow direction, with an electrode (4) extending essentially in the flow direction in the duct interior (8), and with an electrode feed (9) perpendicular to the electrode (4), in order to feed the electrode (4), the electrode feed (9) being at least partially sheathed with an insulator (3), and, further, a particle repulsion means being comprised, which prevents particles of the exhaust gas from settling on the insulator (3), the said particle repulsion means (2) being formed at a distance from and separately from the insulator (3), **characterized in that** the particle repulsion means (2) comprises at least one flow shield device (5, 5a-5d) with a heating device (10, 10'), and **in that** the insulator (3) and the particle repulsion means (2) are arranged essentially in the duct interior (8).

2. Electrostatic precipitator (1) according to Claim 1, **characterized in that** the heating device (10, 10') is suitable for heating an outer surface of the flow shield device (5, 5a-5d) and/or of the insulator (3) to a temperature which is necessary for thermophoresis and which is correspondingly higher than that of the surrounding exhaust gas.

3. Electrostatic precipitator (1) according to either one of Claims 1 and 2, **characterized in that** the heating device (10) is designed to heat the flow shield device (5, 5a-5d) and/or the insulator (3) to a temperature for burning off particles located there.

4. Electrostatic precipitator (1) according to one of Claims 1 to 3, **characterized in that** the flow shield device (5, 5a-5d) at least partially surrounds the insulator (3) in order to shield the insulator (3) from the impingement of particles.

5. Electrostatic precipitator (1) according to one of Claims 1 to 4, **characterized in that** the heating device (10, 10') is integrated in and/or on the flow shield device (5, 5a-5d).

6. Electrostatic precipitator (1) according to one of Claims 1 to 5, **characterized in that** the flow shield device (5, 5c) is of multi-part design with a plurality of flow shield units (5c').

7. Electrostatic precipitator (1) according to one of Claims 1 to 6, **characterized in that** the flow shield device (5, 5a-5d) is minimized in respect of its size and of its distance from the insulator (3).

8. Heating system for the generation of energy by means of the combustion of an energy carrier, such as biomass, with a heating plant emitting fine dust, such as a biomass heating plant for the combustion of the energy carrier, particle-containing exhaust gases arising, and with an electrostatic precipitator (1) according to one of the preceding Claims 1 to 7.

## Revendications

1. Séparateur électrostatique (1) disposé dans le conduit de gaz d'échappement d'une installation d'épuration de gaz d'échappement et présentant
un canal d'écoulement doté d'une paroi (7) de canal et un intérieur (8) de canal dans lequel les gaz d'échappement contenant des particules s'écoulent dans une direction d'écoulement,
une électrode (4) qui s'étend essentiellement dans la direction d'écoulement dans l'intérieur (8) du canal et
une amenée d'électrode (9) perpendiculaire à l'électrode (4) qui alimente l'électrode (4),
l'amenée d'électrode (9) étant entourée au moins en partie par un isolant (3),
un moyen (2) pour repousser les particules qui empêche que les particules présentes dans les gaz d'échappement se déposent sur l'isolant (3) étant inclus, ce moyen (2) pour repousser les particules étant formé à distance de l'isolant (3) et séparément de ce dernier,
**caractérisé en ce que**
le moyen (2) pour repousser les particules comporte au moins un dispositif (5, 5a-5d) d'écran à l'écoulement doté d'un dispositif de chauffage (10, 10') et
**en ce que** l'isolant (3) et le moyen (2) pour repousser les particules sont disposés essentiellement à l'intérieur (8) du canal.

2. Séparateur électrostatique (1) selon la revendication 1, **caractérisé en ce que** le dispositif de chauffage (10, 10') convient pour chauffer la surface extérieure du dispositif (5, 5a-5d) d'écran à l'écoulement et/ou de l'isolant (3) à une température nécessaire pour la thermophorèse et supérieure de manière appropriée à celle des gaz d'échappement qui l'entourent.

3. Séparateur électrostatique (1) selon l'une des revendications 1 et 2, **caractérisé en ce que** le dispositif de chauffage (10) est configuré pour chauffer le dispositif (5, 5a-5d) d'écran à l'écoulement et/ou l'isolant (3) à une température permettant la combustion des particules qui s'y trouvent.

4. Séparateur électrostatique (1) selon l'une des revendications 1 à 3, **caractérisé en ce que** le dispositif (5, 5a-5d) d'écran à l'écoulement entoure au moins en partie l'isolant (3) pour protéger l'isolant (3) de l'incidence de particules.

5. Séparateur électrostatique (1) selon l'une des revendications 1 à 4, **caractérisé en ce que** le dispositif de chauffage (10, 10') est intégré dans et/ou sur le dispositif (5, 5a-5d) d'écran à l'écoulement.

6. Séparateur électrostatique (1) selon l'une des revendications 1 à 5, **caractérisé en ce que** le dispositif (5, 5c) d'écran à l'écoulement est formé en plusieurs pièces présentant plusieurs unités (5c') d'écran à l'écoulement.

7. Séparateur électrostatique (1) selon l'une des revendications 1 à 6, **caractérisé en ce que** le dispositif (5, 5a-5d) d'écran à l'écoulement est minimisé par rapport à l'isolant (3) en termes de taille et de distance.

8. Système de chauffage destiné à former de l'énergie par combustion d'un porteur d'énergie, par exemple de la biomasse et présentant une installation de chauffage émettant des poussières fines, par exemple une installation de chauffage à biomasse destiné à brûler le porteur d'énergie, avec production de gaz d'échappement contenant des particules, et un séparateur électrostatique (1) selon l'une des revendications 1 à 7 qui précèdent.
